# EUROPÄISCHE PATENTANMELDUNG

(11) **EP 4 374 757 A1**
(43) Veröffentlichungstag der Anmeldung: **29.05.2024**
(21) Anmeldenummer: 23157682.8
(22) Anmeldetag: 21.02.2023
(51) Int. Cl.: A47K 13/14, A47K 13/24

(54) **WC-DECKEL UND WC-SITZGARNITUR**

(30) Priorität: 22.11.2022 DE 102022130797
(71) Anmelder: Hamberger Industriewerke GmbH, 83071 Stephanskirchen (DE)
(72) Erfinder:
(74) Vertreter: Winter, Brandl - Partnerschaft mbB

(57) **Zusammenfassung**

Offenbart sind ein WC-Deckel und eine mit einem derartigen Deckel ausgeführte WC-Sitzgarnitur. Der WC-Deckel hat einen Hohlraum (18) zur Aufnahme von Funktionskomponenten, wie beispielsweise einem elektrischen Verbraucher, einer Energieversorgung und/oder einer Sensorik zur Erfassung von im Betrieb der WC-Sitzgarnitur (1) genutzten Parametern oder Vitalparametern, wobei der Deckel (2) zumindest zwei Schalen (14, 16) hat, die etwa umfangsseitig miteinander verbunden sind und die gemeinsam den Hohlraum (18) zumindest abschnittsweise begrenzen.

## Beschreibung

Die Erfindung betrifft einen WC-Deckel gemäß dem Oberbegriff des Patentanspruches 1 und eine mit einem derartigen WC-Deckel ausgeführte WC-Sitzgarnitur.

Ein derartiger WC-Deckel ist beispielsweise aus dem Patent DE 10 2019 110 281 B4 der Anmelderin bekannt. Dieses Patent offenbart eine WC-Sitzgarnitur, bei der elektrische Funktionskomponenten, wie beispielsweise ein elektrischer Verbraucher, eine Sensorik zur Erfassung von im Betrieb der WC-Sitzgarnitur benutzten Parametern oder von Vitalparametern kontaktlos über eine induktive Nahfeldübertragung mit Energie versorgt werden. Dabei können Sensoren und auch Spulen, wie beispielsweise eine Sendespule, in den WC-Deckel integriert sein. Gemäß der Offenbarung der DE 10 2019 110 281 B4 können diese Funktionskomponenten bei der Herstellung des WC-Deckels beim Formen (Pressen, Spritzgießen) in das Werkzeug eingelegt und dann verpresst oder umspritzt werden. Alternativ wird vorgeschlagen, beim Formen einen Hohlraum auszubilden, in den dann die Funktionskomponente eingesetzt wird.

Ein derartiger Hohlraum ist in der Regel an die Kontur der Funktionskomponente angepasst, so dass ein erheblicher vorrichtungstechnischer Aufwand, insbesondere bei der Auslegung des Werkzeugs erforderlich ist.

Eine ähnliche Lösung ist in der ebenfalls auf die Anmelderin zurückgehenden EP 3 960 054 A1 offenbart, bei der die Sendespule nicht in einem WC-Deckel sondern in einer Technikbox der WC-Sitzgarnitur integriert ist, in der auch andere Funktionskomponenten aufgenommen sind. Eine Empfängerspule ist bei diesem Konzept in einen Hohlraum des WC-Deckels eingesetzt, in dem auch eine Sitzheizung und sonstige Sensoren oder eine Beleuchtung eingesetzt werden können. Ein entsprechende Anordnung ist auch in der US 2019/0 038 009 A1 offenbart.

Ein Nachteil derartiger Lösungen besteht darin, dass die Realisierung der Technikbox mit einem erheblichen vorrichtungstechnischen Aufwand einhergeht und des Weiteren auch erheblichen Bauraum einnimmt.

Demgegenüber liegt der Erfindung die Aufgabe zugrunde, einen WC-Deckel und eine damit ausgeführte WC-Sitzgarnitur zu schaffen, die eine Integration von Funktionskomponenten mit geringem Aufwand ermöglichen.

Diese Aufgabe wird im Hinblick auf den WC-Deckel durch die Merkmale des Patentanspruches 1 und im Hinblick auf die WC-Sitzgarnitur durch die Merkmale des nebengeordneten Patentanspruches 11 gelöst.

Vorteilhafte Weiterbildungen der Erfindung sind Gegenstand der Unteransprüche.

Der erfindungsgemäße WC-Deckel ist im Hinblick auf eine Nutzung bei einer WC-Sitzgarnitur ausgelegt und hat einen Hohlraum zur Aufnahme von Funktionskomponenten, wie beispielsweise einem elektrischen Verbraucher (Sitzheizung, Beleuchtung), einer Energieversorgung und/oder einer Sensorik zur Erfassung von im Betrieb der WC-Sitzgarnitur genutzten Parametern oder Vitalparametern oder zur Ausbildung eines Fluidreservoirs. Der Deckel ist dabei aus zwei Schalen ausgebildet, die etwa umfangsseitig mit einander verbunden sind und die gemeinsam den Hohlraum zur Aufnahme der Funktionskomponenten begrenzen. Dieser zweischalige Aufbau ermöglicht es, den Deckel mit einer erheblichen Stabilität auszuführen, wobei die umfangsseitige Verbindung der beiden Schalen es ermöglicht, einen Hohlraum mit einem vergleichsweise großen Aufnahmevolumen für die Funktionskomponenten auszubilden.

Bei einem besonders bevorzugten Ausführungsbeispiel der Erfindung sind die Schalen mit einer sichtseitigen (Draufsicht auf die WC-Sitzgarnitur bei geschlossenem Deckel) Oberschale und einer WC-sitzseitigen Unterschale ausgebildet, die sich gemeinsam zum WC-Deckel ergänzen.

Diese Schalen sind vergleichsweise großflächig entsprechend der Kontur des WC-Sitzes ausgeführt und können Verstärkungsrippen aufweisen, die die Stabilität des WC-Deckels weiter verbessern.

Die umfangsseitige Verbindung der beiden Schalen erfolgt vorzugsweise stoffschlüssig, insbesondere durch Kleben, Verschweißen. Selbstverständlich ist alternativ oder zusätzlich auch eine kraftschlüssige Verbindung durch Verrasten, Verschrauben oder dergleichen möglich.

Die ästhetische Anmutung des WC-Deckels lässt sich weiter verbessern, wenn die Oberschale die Unterschale umfangsseitig umgreift, so dass in der Draufsicht die Unterschale nicht sichtbar ist.

Bei einem bevorzugten Ausführungsbeispiel der Erfindung sind am WC-Deckel zwei Kloben ausgebildet, über die der WC-Deckel mittels einer WC-Sitzgelenkanordnung gelenkig mit einem WC-Sitz verbunden werden kann. Diese Sitzgelenkanordnung kann dann beispielsweise mit einem Softclose-Mechanismus ausgeführt sein. Dabei wird es besonders bevorzugt, wenn der Hohlraum benachbart zu den Kloben ausgebildet ist.

Die Herstellung des WC-Deckels ist besonders einfach, wenn die Kloben an der Oberschale ausgebildet sind, so dass in der Draufsicht eine glattflächige Struktur im Übergangsbereich von der Oberschale zum Kloben gewährleistet ist.

Bei den Ausführungsbeispielen mit einem Kloben wird es besonders bevorzugt, wenn sich der Hohlraum über eine Breite des Deckels erstreckt, die in etwa einem Abstand der Kloben entspricht.

Bei einer Variante der Erfindung ist vorgesehen, Sensoren, insbesondere Sensoren zur Erfassung von Vitalparametern, am WC-Deckel mit Bezug zu einer oberseitigen oder unterseitigen Wandung des WC-Deckels orientiert anzuordnen.

Dabei können die Sensoren von der Wandung an der Oberschale oder der Unterschale überdeckt oder aber auch in eine Tasche oder Ausnehmung der Wandung eingesetzt sein.

Die erfindungsgemäße WC-Sitzgarnitur hat dementsprechend einen derartigen WC-Deckel, der über eine WC-Sitzgelenkanordnung mit einem WC-Sitz gelenkig verbunden ist. Letzterer kann ebenfalls mehrschalig ausgeführt sein, wobei dann weitere Funktionskomponenten sitzseitig integriert sind.

Bevorzugte Ausführungsbeispiele der Erfindung werden im Folgenden anhand schematischer Zeichnungen näher erläutert. Es zeigen:
Figur 1 eine Seitenansicht einer erfindungsgemäßen WC-Sitzgarnitur in einer Schließstellung;
Figur 2 eine Oberschale eines WC-Deckels der WC-Sitzgarnitur gemäß Figur 1 ;
Figur 3 eine Figur 2 entsprechende Ansicht, wobei eine Unterschale an die Oberschale angesetzt ist und
Figur 4 einen Schnitt entlang der Schnittebene A-A in Figur 3.

In Figur 1 ist ein Ausführungsbeispiel einer WC-Sitzgarnitur 1 dargestellt, die mit einem erfindungsgemäßen WC-Deckel 2 ausgeführt ist. Dieser ist über eine WC-Sitzgelenkanordnung 4 mit einem WC-Sitz 6 gelenkig verbunden, der seinerseits über Puffer 8 an einer Keramik 10 abgestützt ist. Beim dargestellten Ausführungsbeispiel umgreift eine Umfangswandung 12 des Deckels 2 einen Großteil des Umfangs des Sitzes 6, so dass lediglich der zur Keramik 10 hin vorstehende Bereich des Sitzes 6 sichtbar ist.

Wie im Folgenden noch näher erläutert wird, ist die WC-Sitzgarnitur, insbesondere der Deckel 2, mit elektrischen Komponenten ausgeführt, die für die Funktion der WC-Sitzgarnitur 1 wesentlich sind. Diese Komponenten können beispielsweise Sensoren zur Erfassung von Vitalparametern, Teile einer elektrischen Energieversorgung oder eine Sensorik zur Erfassung des Betriebszustandes der WC-Sitzgarnitur 1 sein. Selbstverständlich können auch andere Steuerungselemente für die WC-Sitzgarnitur 1 integriert sein. Bei dem erfindungsgemäßen Konzept sind zumindest einige dieser Funktionskomponenten in den Deckel 2 integriert. Dies sei anhand Figur 2 erläutert.

Figur 2 zeigt eine dreidimensionale Ansicht auf einen Teil des in Figur 1 dargestellten Deckels 2. Dieser ist, wie im Folgenden noch näher erläutert, im Wesentlichen aus zwei Schalenteilen, einer in Figur 2 dargestellten Oberschale 14 und einer in Figur 3 und Figur 4 sichtbaren Unterschale 16, ausgeführt. Die beiden Schalenteile 14, 16 begrenzen zusammen einen Hohlraum 18, in dem Funktionskomponenten der WC-Sitzgarnitur 1 aufgenommen sind. Dieses Konzept wendet sich ab von herkömmlichen Lösungen, bei denen derartige Funktionskomponenten in den Sitz 6 integriert sind.

Bei dem in Figur 2 beispielhaft dargestellten Ausführungsbeispiel ist der Hohlraum 18 mit einer zusätzlichen Vertiefung ausgebildet, die beim dargestellten Ausführungsbeispiel eine etwa rechteckförmige Aufnahme 20 für eine Steuerelektronik 22 und zumindest einen Teil einer Energieversorgung, beispielsweise einer Empfängerspule (Koppelelement) 24 einer induktiven Energieübertragungseinrichtung bildet. Wie in Figur 2 weiterhin angedeutet, sind an/in einer Deckwandung 26 des Deckels 2 noch mehrere Taschen 28a, 28b, 30a, 30b vorgesehen, in die Sensoren, Leuchtmittel oder dergleichen eingesetzt werden können. Dies wird unten anhand Figur 4 näher erläutert.

Die Oberschale 14 ist beim dargestellten Ausführungsbeispiel mit einer umlaufenden Umfangswandung 32 ausgebildet, die sich in der Darstellung gemäß Figur 2 zum Betrachter hin aus der Zeichenebene heraus erstreckt und die Deckwandung 26 umgreift. An einer rückwärtigen, geradlinigen Hinterkante 38 der in der Ansicht nach Figur 2 etwa U-förmig ausgebildeten Umfangswandung 32 sind zwei zueinander beabstandete Kloben 34, 36 angeordnet. Diese sind drehfest oder gelenkig verschwenkbar mit Dämpfern der WC-Sitzgelenkanordnung 4 verbunden, so dass die Absenkbewegung des Deckels 2 bzw. des Sitzes 6 gedämpft ist. Die Aufnahme 20 hat vorzugsweise eine Breite, die in etwa dem Abstand A der Kloben 34, 36 und somit der Länge der Hinterkante 38 entspricht.

Wie in Figur 3 angedeutet, ist der Hohlraum 18 mit den Funktionskomponenten (Steuerelektronik 22, Empfängerspule 24, etc.) nach oben, d.h. zum Betrachter hin von der erwähnten Unterschale 16 überdeckt, so dass der Hohlraum 18 vollständig verschlossen ist. Wie anhand Figur 4 näher erläutert, ist auch die Unterschale 16 im Querschnitt mit einem U-Profil, d.h. einer entsprechend der Kontur der Umfangswandung 32 ausgebildeten Seitenwandung 40 ausgeführt, die von der Umfangswandung 32 umgriffen ist, so dass die Umfangswandung 32 mit der Hinterkante 38 und den sonstigen Bereichen die umlaufende Seitenwandung 40 der Unterschale 16 umgreift. Die einander überlappenden Bereiche der Seitenwandung 40 und der Umfangswandung 32 sind dann in geeigneter Weise stoff-/kraftschlüssig mit einander verbunden. Da die Oberschale 14 mit der Umfangswandung 32 die Unterschale 16 mit der Seitenwandung 40 vollständig umgreift, ist der zweiteilige Aufbau von außen her praktisch nicht sichtbar. Eventuell vorhandene Fügeflächen werden dabei nach dem Zusammensetzen der beiden Schalenteile durch Polieren geglättet.

Figur 4 zeigt einen Schnitt entlang der Schnittlinie A-A in Figur 3, wobei die Schnittdarstellung um 180° gedreht ist, so dass die beiden Kloben 34, 36 in der Ansicht nach Figur 4 nach unten weisen. Man erkennt in dieser Darstellung deutlich die im Querschnitt U-förmige Struktur der Oberschale 14 mit der großflächigen Deckwandung 26 und der umlaufenden Umfangswandung 32. Wie erläutert, sind in der Deckwandung 26 Taschen 28a, 28b ausgebildet, in die beispielsweise Sensoren 42a, 42b zur Erfassung eines EKGs angeordnet sind. Dabei kann die Schaltung zur Messwerterfassung und Messwertauswertung dieser EKG-Einrichtung ebenfalls in den Deckel 2, beispielsweise in die Steuerelektronik 22 integriert sein. Diese kann dann beispielsweise über eine Funkverbindung mit einem Zentralcomputer zur Auswertung des EKGs verbunden sein.

Ein Vorteil einer derartigen Lösung besteht darin, dass der Nutzer sehr bequem auf dem Deckel 2 sitzen kann, da die großflächige Deckwandung 26, beispielsweise auch durch geeignete Materialwahl oder Polsterung optimiert, wesentlich bequemer ist als der Sitzring, der im Hinblick auf seine Funktion im Zusammenwirken mit der Keramik 10 optimiert ist.

Selbstverständlich können auch andere Sensoren zur Erfassung von Vitalparametern, beispielsweise zur Erfassung des Körpergewichtes, des Blutdrucks oder dergleichen, vorgesehen werden.

Wie erläutert, umgreift die Umfangswandung 32 die Unterschale 16, wobei diese mit einer Seitenwandung 40 ausgeführt ist, die beim dargestellten Ausführungsbeispiel flächig an der Umfangswandung 32 anliegt, so dass entlang dieses Anlagebereiches 44 eine stoffschlüssige Verbindung durch Kleben, Verschweißen oder dergleichen hergestellt werden kann. Zur präziseren Lagefixierung ist bei dem in Figur 4 dargestellten Ausführungsbeispiel die Umfangswandung 32 nach unten hin über eine Umfangsausnehmung 46 zurückgestuft, in die ein Radialvorsprung 48 der Unterschale 16 passgenau eintaucht, so dass die beiden Schalenteile in Radialrichtung und in Vertikalrichtung präzise relativ zu einander positioniert sind. Diese stoffschlüssige Verbindung kann selbstverständlich auch im Bereich dieses gegenseitigen Eingriffs der Umfangsausnehmung 46 und des Radialvorsprungs 48 ausgebildet sein.

Die Seitenwandung 40 der Unterschale 16 erstreckt sich aus einer Bodenwandung 50 heraus, die im montierten Zustand im Parallelabstand zur Deckwandung 26 verläuft, so dass der eingangs erwähnte Hohlraum 18 gebildet ist, wobei die weitere Vertiefung für die Aufnahme 20 beispielsweise durch eine Abstufung der Bodenwandung 50 oder der Deckwandung 26 ausgebildet sein kann. In diesen Hohlraum 18 und die weiter vertiefte Aufnahme 20 sind dann, wie vorstehend erläutert, die Steuerelektronik 22 und beispielsweise ein Teil einer Energieversorgung, wie die Empfängerspule 24 sowie wahlweise auch weitere Steuer-/Auswerteeinheiten eingesetzt. Wie vorstehend erklärt, kann dies ein Funkmodul zur kabellosen Übertragung der über die Sensorik empfangenen Signale, beispielsweise eines EKGs, des Blutdrucks oder des Körpergewichtes des Nutzers sein.

Die Ansteuerung der Steuerelektronik 22 oder der sonstigen Analyseeinheiten kann erfindungsgemäß über eine Fernbedienung, eine App oder über ein sonstiges Steuergerät erfolgen, so dass beispielsweise eine Nutzeridentifizierung und entsprechend eine individuelle Auswertung der Messwerte erfolgen kann.

Wie bereits vorstehend erläutert, können zur Aussteifung des Hohlraums 18 entlang der Deckwandung 26 oder der Bodenwandung 50 Rippen vorgesehen sein, die zum einen den Hohlraum 18 unterteilen und zum anderen eine gegenseitige Abstützung der Wandungsbereiche ermöglichen.

Prinzipiell kann in den Hohlraum 18 auch ein Fluidreservoir für Flüssigkeiten/Gase aufgenommen werden, die zum Betrieb des WCs erforderlich sind.

Offenbart sind ein WC-Deckel und eine mit einem derartigen Deckel ausgeführte WC-Sitzgarnitur, wobei der Deckel mehrschalig zur Aufnahme von Funktionskomponenten ausgeführt ist.

### Bezugszeichenliste:

- 1: WC-Sitzgarnitur
- 2: WC-Deckel
- 4: WC-Sitzgelenk
- 6: WC-Sitz
- 8: Puffer
- 10: Keramik
- 12: Umfangswandung
- 14: Oberschale
- 16: Unterschale
- 18: Hohlraum
- 20: Aufnahme
- 22: Steuerelektronik
- 24: Empfängerspule
- 26: Deckwandung
- 28: Tasche
- 30: Tasche
- 32: Umfangswandung
- 34: Kloben
- 36: Kloben
- 38: Hinterkante
- 40: Seitenwandung
- 42: Sensoren
- 44: Anlagebereich
- 46: Umfangsausnehmung
- 48: Radialvorsprung
- 50: Bodenwandung

## Patentansprüche

1. WC-Deckel einer WC-Sitzgarnitur mit einem Hohlraum (18) zur Aufnahme von Funktionskomponenten, wie beispielsweise einem elektrischen Verbraucher, einer Energieversorgung und/oder einer Sensorik zur Erfassung von im Betrieb der WC-Sitzgarnitur (1) genutzten Parametern oder Vitalparametern, **dadurch gekennzeichnet, dass** der Deckel (2) zumindest zwei Schalen (14, 16) hat, die etwa umfangsseitig miteinander verbunden sind und die gemeinsam den Hohlraum (18) zumindest abschnittsweise begrenzen.

2. WC-Deckel nach Patentanspruch 1, wobei die Schalen eine Oberschale (14) und eine sitzseitige Unterschale (16) aufweisen.

3. WC-Deckel nach Patentanspruch 1 oder 2, wobei die Schalen (14, 16) stoffschlüssig, insbesondere durch Kleben, Verschweißen, verbunden sind.

4. WC-Deckel nach Patentanspruch 2 oder 3, wobei eine Oberschale (14) eine Unterschale (16) umfangsseitig umgreift.

5. WC-Deckel nach einem der vorhergehenden Patentansprüche, wobei an diesem zwei Kloben (34, 36) ausgebildet sind, wobei der Hohlraum (18) zumindest abschnittsweise benachbart zu den Kloben (34, 36) ausgebildet ist.

6. WC-Deckel nach Patentanspruch 5, wobei die Kloben (34, 36) an einer Oberschale (14) ausgebildet sind.

7. WC-Deckel nach Patentanspruch 5 oder 6, wobei sich der Hohlraum (18) über eine Breite des Deckels (2) erstreckt, die etwa einem Abstand (A) der Kloben (34, 36) entspricht.

8. WC-Deckel nach einem der vorhergehenden Patentansprüche, mit Sensoren (42), die mit Bezug zu einer ober- oder unterseitigen Wandung des Deckels (2) orientiert angeordnet sind.

9. WC-Deckel nach Patentanspruch 8, wobei die Sensoren (42) von einem Wandungsabschnitt der Oberschale (14) oder der Unterschale (16) überdeckt sind oder in Taschen (28, 30) der Wandung (26) eingesetzt sind.

10. WC-Deckel nach einem der vorhergehenden Patentansprüche, wobei die Sensoren (42) zur Erfassung von Vitalparametern, wie beispielsweise einem EKG, einem Körpergewicht, eines Blutdrucks oder dergleichen, ausgebildet sind.

11. WC-Sitzgarnitur mit einem WC-Deckel (2) nach einem der vorhergehenden Patentansprüche, der über eine WC-Sitzgelenkanordnung (4) mit einem WC-Sitz (6) verbunden ist.
